# EUROPÄISCHE PATENTSCHRIFT

(11) **EP 1 209 419 B1**
(45) Veröffentlichungstag und Bekanntmachung des Hinweises auf die Patenterteilung: **03.06.2015**
(21) Anmeldenummer: 01109743.3
(22) Anmeldetag: 20.04.2001
(51) Int. Cl.: F24C 14/00

(54) **Reinigungssystem für einen Ofen und Verfahren zur Ofenreinigung**
Cleaning system and method of a cooking oven
Dispositif et méthode de nettoyage d'un four de cuisson

(30) Priorität: 28.11.2000 DE 10060204
(43) Veröffentlichungstag der Anmeldung: 29.05.2002
(73) Patentinhaber: i-clean Technologies GmbH, 68766 Hockenheim (DE)
(72) Erfinder: Mohr, Johann, 74078 Heilbronn (DE); Seiler, Kai, 71672 Marbach (DE)
(74) Vertreter: Gahlert, Stefan

(56) Entgegenhaltungen:
- EP-A- 0 892 220
- WO-A-01/51856
- WO-A-02/068876
- US-A- 3 051 559

## Beschreibung

Die Erfindung betrifft ein Reinigungssystem für einen Ofen zur Wärmebehandlung von Lebensmitteln, umfassend:
- einen Innenraum, der mittels einer Tür verschließbar ist,
- eine Heizeinrichtung zur Beheizung des Innenraums,
- Mittel zum Zuführen und Umwälzen von Fluid im Innenraum und zum Ablassen aus dem Innenraum,
- eine Steuereinrichtung, die mit den Mitteln zum Zuführen, Umwälzen und Ablassen zur Steuerung eines Reinigungszyklus gekoppelt ist.

Ein derartiges Reinigungssystem ist aus der EP 0 892 220 A1 oder der DE-C-19730610 bekannt.

Hiernach wird in den nach außen abgedichteten Innenraum Reinigungsflüssigkeit bis zu einer solchen Füllhöhe eingefüllt, daß der Boden zumindest vollständig bedeckt ist. Anschließend wird die Reinigungsflüssigkeit mit einer Umwälzeinrichtung derart umgewälzt, daß die Innenflächen des Innenraums zumindest teilweise mit Reinigungsflüssigkeit bespült werden. An einen derartigen Reinigungsschritt, der gegebenenfalls auch mehrfach wiederholt werden kann, schließt sich in der Regel ein Klarspülschritt mit Entkalkerflüssigkeit oder Klarspülflüssigkeit an. Danach erfolgt eine einfache oder mehrfache Spülung mit klarem Wasser.

Es hat sich gezeigt, daß mit einem derartigen Reinigungssystem eine sehr gute Reinigungswirkung bei einem automatischen Verfahrensablauf erzielbar ist. Dies ist insbesondere im kommerziellen Einsatz, etwa in Bäckereien, Fleischereien und Gastronomiebetrieben oder dergleichen von Bedeutung.

Bei dem bekannten Reinigungssystem werden die Reinigungsflüssigkeit und die Entkalker- oder Klarspülflüssigkeit in getrennten Behältern bereitgestellt und mittels einer Pumpe in Abhängigkeit von dem ausgewählten automatischen Programmablauf zusammen mit Wasser in den Innenraum gefördert.

Die Handhabung von derartigen Gebinden mit Reinigungsflüssigkeit und Entkalker- bzw. Klarspülflüssigkeit ist umständlich und relativ teuer. Zudem ist die Handhabung und Lagerung flüssiger Chemikalien mit der Notwendigkeit zusätzlicher Schutzmaßnahmen verbunden.

Aus der WO 97/03177 ist ein Geschirrwaschmaschinenspülmittel in Form einer Mehrschichttablette bekannt, die ein Bleichmittel, einen Bleichaktivator, ein Silber-/Kupferkorrosionsschutzmittel sowie andere übliche Bestandteile enthält. Um hier eine geeignete Auslösung der verschiedenen Komponenten zu erzielen, ist das Silber-/Kupferkorrosionsschutzmittel nicht gemeinsam in einer Schicht zusammen mit dem Bleichmittel und dem Bleichaktivator enthalten.

Aus der WO 02/068876 ist ein Gargerät bekannt, das mit einer Reinigungseinrichtung ausgestattet ist. Für die Reinigung des Innenraums des Gargeräts können verschiedene Reinigungsmittel verwendet werden.

Die Erfindung betrifft ferner ein Verfahren zum Reinigen des Innenraums eines Ofens zur Wärmebehandlung von Lebensmitteln gemäß der DE 197 30 610 Cl. Hierbei wird der Innenraum des Ofens während eines Reinigungszyklus mit einer Reinigungsflüssigkeit gereinigt und zum Ende des Reinigungszyklus mit Spülflüssigkeit gespült. Während des Reinigungszyklus ist der Boden des Innenraums vollständig mit Flüssigkeit bedeckt und die Tür abgedichtet. Hierbei wird Reinigungsflüssigkeit und Entkalker- bzw. Klarspülflüssigkeit mit Wasser bis zu einer vorbestimmten Füllhöhe aufgefüllt und umgewälzt. Zusätzlich kann über mindestens eine Düse Reinigungsflüssigkeit auf einem anderen Niveau eingesprüht werden.

Vor diesem Hintergrund liegt der Erfindung die Aufgabe zugrunde, einen verbesserten Ofen zur Wärmebehandlung von Lebensmitteln mit einem Reinigungssystem zu schaffen, bei dem die vorstehend beschriebenen Nachteile vermieden sind. Ferner soll ein verbessertes Verfahren zum Reinigen des Innenraums eines Ofens zur Wärmebehandlung von Lebensmitteln angegeben werden, bei dem die Nachteile vermieden werden, die insbesondere mit der Verwendung von flüssigen Mitteln zum Reinigen und Klarspülen verbunden sind.

Diese Aufgabe wird durch eine Vorrichtung gemäß Anspruch 1 und ferner durch ein Verfahren gemäß Anspruch 6 gelöst.

Die Aufgabe der Erfindung wird auf diese Weise vollkommen gelöst.

Erfindungsgemäß wird nämlich nunmehr anstelle der Verwendung von flüssigem Reinigungsmittel, das aus einem Vorratsbehälter mittels einer Pumpe in den Innenraum des Ofens gefördert werden muss, eine Reinigungsmittelkartusche verwendet, die eine genau für einen Reinigungsmittelzyklus notwendige Reinigungsmittelmenge freisetzen kann und die in einer dafür vorgesehenen Aufnahme, die zumindest mit dem Innenraum in Verbindung steht, eingesetzt werden kann.

Bei einer ersten Variante der Erfindung ist die Aufnahme für die Klarspülmittelkartusche auf einem Niveau oberhalb der Aufnahme für die Reinigungsmittelkartusche angeordnet, so dass die Klarspülmittelkartusche erst bei Erreichen eines höheren Flüssigkeitsspiegels zur Freigabe von Klarspülmittel aktiviert wird.

Bei einer zweiten Variante der Erfindung sind der zumindest einen Aufnahme für die Reinigungsmittelkartusche und/oder der Klarspülmittelkartusche Sprühmittel zugeordnet, die ein gezieltes Ansprühen einer darin aufgenommenen, vorzugsweise leicht löslichen Kartusche erlauben.

Auf diese Weise können die Aufnahmen für die Reinigungsmittelkartusche bzw. die Klarspülmittelkartusche an unterschiedlichen Stellen des Ofens vorgesehen sein, wobei die nachfolgende Freisetzung in der gewünschten Reihenfolge einfach durch Betätigen der jeweils zugeordneten Sprühmittel erreicht wird, ohne dass hierzu ein erhöhtes Flüssigkeitsniveau oder eine erhöhte Temperatur notwendig ist. Dies führt zu einem besonders wasser- und energiesparenden Betrieb.

Die Kartusche weist hierbei vorzugsweise eine Umhüllung auf, in der ein festes, pulverförmiges, gelförmiges oder pastöses Mittel aufgenommen ist, wobei die Umhüllung durch Zufuhr eines Fluids zumindest teilweise auflösbar oder zersetzbar ist, um das darin aufgenommene Mittel freizusetzen.

Auf diese Weise wird die Handhabung für den Benutzer erheblich vereinfacht, da er lediglich für einen Reinigungsvorgang eine Kartusche in die dafür vorgesehene Aufnahme einsetzen muss und sodann den Reinigungsvorgang starten kann. Die Handhabung von größeren Gebinden mit flüssigen Chemikalien kann auf diese Weise vermieden werden. Ferner kann der Ofen deutlich preiswerter gestaltet werden, da keine Pumpe zur Förderung von flüssigen Chemikalien mehr notwendig ist.

Dabei ist es möglich, die Kartusche so auszubilden, dass diese vollständig rückstandsfrei aufgelöst wird, so dass ein absolut sauberer Innenraum am Ende des Reinigungszyklus gewährleistet ist. Somit können das Reinigungssystem und das Reinigungsverfahren auch bei Öfen verwendet werden, die für den kommerziellen Einsatz in der Lebensmittelbranche, also zum Beispiel in Bäckereien, Fleischereien und Gastronomiebetrieben benutzt werden, wobei innerhalb des Innenraums im normalen Betrieb Temperaturen von bis zu 250° C oder mehr entstehen. Alternativ kann, wie vorstehend erwähnt, die Kartusche auch eine Umhüllung beinhalten, die ganz oder teilweise aufgelöst oder zersetzt wird, um das darin enthaltene Mittel freizusetzen.

In vorteilhafter Weiterbildung der Erfindung sind die Reinigungsmittelkartusche und die Klarspülmittelkartusche in einer gemeinsamen Aufnahme aufgenommen, wobei sich die Klarspülmittelkartusche auf einem Niveau oberhalb der Reinigungsmittelkartusche befindet und nach Verbrauch der Reinigungsmittelkartusche unter Schwerkrafteinfluss nach unten wandert.

Auch auf diese Weise kann erreicht werden, dass zunächst bei einem Reinigungsschritt das Reinigungsmittel freigesetzt wird und erst bei einem späteren Klarspülschritt das Klarspülmittel freigesetzt wird.

Hierbei können die beiden Kartuschen entweder als getrennte, feste Kartuschen übereinander in dieselbe Aufnahme eingesetzt werden, oder aber als eine kombinierte Kartusche ausgebildet sein, die in einem Bereich das Reinigungsmittel und in einem anderen Bereich den Klarspüler enthält.

Die Aufnahme für die Reinigungsmittelkartusche und/oder die Klarspülmittelkartusche kann lediglich als Halterung ausgebildet sein, in die die betreffende Kartusche eingesetzt wird. Es kann sich also beispielsweise lediglich um eine Vertiefung, einen Teller oder dergleichen handeln. Daneben ist es denkbar, die Aufnahme selbst als einen Behälter auszubilden, der mit mindestens einer Austrittsöffnung versehen ist.

Bei einer ersten Variante des erfindungsgemäßen Verfahrens wird während des Reinigungszyklus der Innenraum mit Flüssigkeit gespült, wobei der Boden des Innenraums vollständig mit Flüssigkeit bedeckt ist und die Tür abgedichtet ist, wobei in einem ersten Reinigungsschritt lediglich die Reinigungsmittelkartusche zur Freisetzung von Reinigungsmittel aktiviert wird, und wobei bei einem nachfolgenden Klarspülschritt der Flüssigkeitsspiegel auf ein höheres Niveau gebracht wird, wodurch die Klarspülmittelkartusche erst beim Klarspülschritt zur rückstandsfreien Abgabe von Klarspülmittel aktiviert wird.

Bei einer zweiten Variante des erfindungsgemäßen Verfahrens wird die Klarspülmittelkartusche gezielt mit Flüssigkeit besprüht, so dass sich die Klarspülmittelkartusche erst während eines Klarspülschrittes auflöst, nicht jedoch bei vorausgehenden Schritten des Reinigungszyklus.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine erste Ausführung eines erfindungsgemäßen Reinigungssystems in stark vereinfachter, schematischer Darstellung;
- Fig. 2: eine abgewandelte Ausführung einer Kartusche mit Reinigungsmittel oder Klarspüler in schematischer, vergrößerter Darstellung.

In Fig. 1 ist ein erfindungsgemäßes Reinigungssystem dargestellt, das einen insgesamt mit der Ziffer 10 bezeichneten Ofen umfasst.

Der Ofen 10 weist ein Gehäuse 12 und einen Innenraum 14 auf, der an seiner Vorderseite mittels einer Tür 16 durch Betätigen eines Griffes 18 dichtend verschließbar ist.

Der Innenraum 14 ist vollständig mit Edelstahl ausgekleidet und besitzt einen Boden 20, der zu einem Bodenablauf 22 hin geneigt ist. Der Bodenablauf 22 kann über ein Bodenventil 24 verschließbar sein, dessen Auslass über einen Abwasseranschluss 26 an einen Abwasserkanal anschließbar ist. Das rückwärtige Ende des Innenraums 14 ist durch eine Trennwand 36 abgeschlossen, hinter der eine Umwälzeinrichtung in Form eines Gebläses 30 vorgesehen ist, das über eine Welle 32 mittels eines Motors 34 antreibbar ist. Das Gebläse 30 saugt über eine mittige Öffnung 37 in der Trennwand 36 an, wobei das angesaugte Fluid randseitig aus dem Gebläse 30 austritt und über bestehende Spalte an der Oberseite zwischen Decke 21 und Trennwand 36 bzw. an der Unterseite zwischen Gebläse 30 und Boden 20 in den Innenraum 14 austritt. Zusätzlich ist das Gebläse 30 noch von einer Heizschlange 78 koaxial umschlossen, durch die eine intensive Beheizung ermöglicht wird.

Darüber hinaus können an der Oberseite, wie mit Ziffer 76 angedeutet, oder an anderen Stellen weitere Heizeinrichtungen vorgesehen sein.

Zusätzlich kann ein Sprührohr 38 vorgesehen sein, das etwa mittig vor dem Gebläse 30, vorzugsweise hinter der Trennwand 36, mündet und über ein Ventil 40 mit einer Frischwasserleitung 42 verbunden ist, die an einen Frischwasseranschluss 28 angekoppelt ist.

Zur Steuerung des Ofens ist eine automatische programmgesteuerte Steuereinrichtung 64 an der Oberseite des Ofens angedeutet.

Bislang entspricht somit der hier beschriebene Ofen weitgehend dem aus der EP 0 892 220 A1 vorbekannten Ofen.

Im Unterschied zu dem vorbekannten Ofen werden zur Reinigung jedoch Reinigungsflüssigkeit und Klarspüler nicht aus separaten Flüssigkeitsbehältern zugeführt, die über eine Pumpe mit dem Innenraum 14 verbunden sind.

Vielmehr ist statt dessen im oberen Bereich des Innenraums 14 an einer Seitenwand eine erste Aufnahme 52 zum Einsatz einer festen Reinigungsmittelkartusche 56 und in einem ausreichenden Abstand daneben eine zweite Aufnahme 58 zum Einsatz einer festen Klarspülmittelkartusche 62 angeordnet.

Die beiden Aufnahmen 52 bzw. 58 sind als nach oben offene Behälter ausgebildet, die mit einer Reihe von seitlichen Austrittsöffnungen versehen sind, die mit den Ziffern 54 bzw. 60 angedeutet sind.

In unmittelbarer Nähe der ersten Aufnahme 52 und der zweiten Aufnahme 58 sind darüber jeweils eine Sprühdüse 48 bzw. 50 angeordnet, die über Ventile 44 bzw. 46 mit der Frischwasserleitung 42 verbindbar sind. Bei geöffneten Ventilen 44 bzw. 46 lassen sich somit die in den Aufnahmen 52 bzw. 58 eingesetzten Kartuschen 56 bzw. 62 unmittelbar mit Wasser besprühen.

Somit ist es möglich, für einen automatischen Reinigungszyklus in die erste Aufnahme 52 eine Reinigungsmittelkartusche 56 und in die zweite Aufnahme 58 eine Klarspülmittelkartusche 62 jeweils in Form einer festen Tablette (auch als "Tab" bezeichnet) einzusetzen. Während des Reinigungszyklus wird dann für einen Reinigungsschritt, bei dem die Zufuhr von Reinigungsmittel in den Innenraum 14 des Ofens erforderlich ist, das Ventil 44 geöffnet, so dass die Reinigungsmittelkartusche 56 unmittelbar besprüht wird und sich dadurch rückstandsfrei auflöst. Da die beiden Aufnahmen 52 und 58 bzw. die zugeordneten Sprühdüsen 48, 50 in einem ausreichenden Abstand voneinander angeordnet sind, wird durch ein Besprühen der Aufnahme 52 die andere Aufnahme 58 nicht beeinträchtigt, so dass die Klarspülmittelkartusche 62 während eines Reinigungsmittelschrittes unversehrt bleibt. Erst wenn ein Klarspülvorgang vorgenommen werden soll, wird die Sprühdüse 50 über das Ventil 46 betätigt, so dass die Klarspülmittelkartusche 62 unmittelbar besprüht wird und sich sodann auflöst. Für diesen Fall können die Kartuschen 56 bzw. 62 entsprechend leicht löslich ausgebildet sein.

Der Reinigungsablauf selbst verläuft vorzugsweise, wie an sich aus der EP 0 892 220 A1 bekannt, programmgesteuert.

Ein typisches Reinigungsprogramm könnte beispielsweise wie folgt aussehen:

Zunächst werden je eine Reinigungsmittelkartusche 56 und eine Klarspülmittelkartusche 62 in die zugeordneten Aufnahmen 52 bzw. 58 eingesetzt und die Tür 16 geschlossen. Sodann wird das automatische Reinigungsprogramm gestartet. Dann wird zunächst Wasser über die Sprühdüse 38 in den Innenraum 14 eingesprüht und mit Unterstützung des Gebläses 30 kurz umgewälzt, um lose Schmutzpartikel zu lösen, die sodann bei geöffnetem Bodenventil 24 über den Bodenablauf 22 abfließen können. Nach dieser kurzen Vorreinigung, durch die die Reinigungsmittelkartusche 56 bzw. die Klarspülmittelkartusche 62 noch nicht angegriffen werden, wird das Bodenventil 24 geschlossen und bei geöffnetem Ventil 44 über die Sprühdüse 48 die Reinigungsmittelkartusche 56 besprüht, während weitere Flüssigkeit über die Sprühdüse 38 zugeführt werden kann und zusätzlich das Gebläse 30 zur Umwälzung benutzt wird. Die leicht lösliche Reinigungsmittelkartusche 56 löst sich durch die unmittelbare Besprühung mit Wasser auf, so dass sich am Boden 20 Flüssigkeit 25 sammelt, in der Reinigungsmittel gelöst ist. Durch die Umwälzung mittels des Gebläses 30 wird der gesamte Innenraum nach Art einer Spülmaschine gründlich gereinigt, wobei zusätzlich eine Beheizung der Flüssigkeit über die Heizschlange 78 oder die übrigen Heizmöglichkeiten 76 erfolgen kann.

Nach Beendigung des Reinigungsschrittes, der je nach gewähltem Reinigungsprogramm beispielsweise 5 Minuten, 10 Minuten oder 15 Minuten dauern kann und wobei die Flüssigkeit gleichzeitig auf eine Temperatur von beispielsweise 50 bis 60° C erhitzt werden kann, wird zunächst die Flüssigkeit durch Öffnung des Bodenventils 24 abgelassen, woraufhin das Bodenventil 24 wieder verschlossen wird und sich nunmehr ein Klarspülschritt anschließt. Während dieses Klarspülschritts wird durch Öffnung des Ventils 46 die Sprühdüse 50 betätigt, um die Klarspülmittelkartusche 62 gezielt zu besprühen, so dass sich diese rückstandsfrei auflöst. Gegebenenfalls wird gleichzeitig zusätzlich Wasser über die Sprühdüse 48 und/oder die Sprühdüse 38 zugeführt. Wiederum mit Unterstützung des Gebläses 30 wird die Flüssigkeit umgewälzt, um den gesamten Innenraum 14 möglichst weitgehend zu reinigen.

Nach Ende dieses Klarspülschrittes wird das Bodenventil 24 geöffnet, um die Flüssigkeit abzulassen. Daran schließen sich einer oder mehrere Spülschritte an, die lediglich mit klarem Wasser erfolgen, um eine vollständige Reinigung des Innenraums 14 ohne irgendwelche Rückstände von Reinigungsmittel oder Klarspüler zu gewährleisten, so dass der Ofen anschließend unmittelbar zur Zubereitung von Nahrungsmitteln wieder in Betrieb genommen werden kann.

Bei dem Reinigungsmitteleinsatz 56 handelt es sich um an sich bekanntes Reinigungsmittel, das in fester Form zu einer Tablette ("Tab") verpresst ist.

Gleichfalls kann es sich bei der Klarspülmittelkartusche 62 um eine feste Kartusche mit an sich bekannter chemischer Zusammensetzung handeln, worin meist Zitronensäure oder Essigsäure enthalten ist, um eine Entkalkungswirkung zu gewährleisten.

Gemäß einer Variante der Erfindung sind der Reinigungsmittelkartusche 56 und der Klarspülmittelkartusche 62 keine Sprühdüsen 48 bzw. 50 zugeordnet.

Vielmehr können die Aufnahmen 52 bzw. 58 zum Einsatz von Reinigungsmittelkartuschen 56 bzw. Klarspülmittelkartuschen 62 auf einem niedrigeren Niveau in Bodennähe derart angeordnet sein, dass der Spiegel der Flüssigkeit 25 bei laufendem Gebläse 30 ausreicht, um zunächst die Reinigungsmittelkartusche 56 aufzulösen. Die Aufnahme 58 für die Klarspülmittelkartusche 62 befindet sich bei dieser Ausführung auf einem etwas höheren Niveau, so dass zur Auflösung der Klarspülmittelkartusche 62 der Flüssigkeitsspiegel innerhalb des Innenraums 14 noch weiter ansteigen muss als bei der Auflösung der Reinigungsmittelkartusche 56.

Auf diese Weise kann es durch eine Steuerung des Niveaus der Flüssigkeit 25 während des Reinigungszyklus erreicht werden, dass zunächst in einem Reinigungsschritt lediglich die Reinigungsmittelkartusche 56 aufgelöst wird, und erst später bei einem Klarspülschritt die Klarspülmittelkartusche 62 aufgelöst wird, wozu dann das Flüssigkeitsniveau entsprechend angehoben wird.

Reinigungsmittelkartusche 56 bzw. Klarspülmittelkartusche 62 können, wie vorstehend bereits erwähnt, in Tablettenform als Tabs verwendet werden. Eine Variante hierzu besteht in der Verwendung einer Umhüllung 57 gemäß Fig. 2, in der ein bestimmter Vorrat 59 an Reinigungsmittel eingeschlossen ist (vgl. Fig. 2). Bei einer solchen Reinigungsmittelkartusche 56' ist die Umhüllung 57 beispielsweise als flexible Kunststofffolie ausgebildet, die den Vorrat 59 des Reinigungsmittels vollständig umschließt.

Es versteht sich, dass eine solche Ausführung des Reinigungsmitteleinsatzes 56' insbesondere zur Aufnahme von flüssigem oder pulverförmigem Reinigungsmittel innerhalb des von der Umhüllung 57 umschlossenen Hohlraumes geeignet ist.

Die Verwendung von flüssigem Reinigungsmittel hat den Vorteil, dass dieses bei Auflösung der Umhüllung infolge des flüssigen Aggregatzustandes schneller und leichter aufgelöst wird.

## Patentansprüche

1. Ofen (10) zur Wärmebehandlung von Lebensmitteln mit einem Reinigungssystem, umfassend:
- einen Innenraum (14), der mittels einer Tür (16) verschließbar ist,
- eine Heizeinrichtung (76, 78) zur Beheizung des Innenraums (14),
- Mittel (22, 30, 38, 48, 50) zum Zuführen und Umwälzen von Fluid im Innenraum (14) und zum Ablassen aus dem Innenraum (14),
- eine Steuereinrichtung (64), die mit den Mitteln (22, 30, 38, 48, 50) zum Zuführen, Umwälzen und Ablassen zur Steuerung eines Reinigungszyklus gekoppelt ist,
**dadurch gekennzeichnet, dass**
- mindestens eine Aufnahme (52, 66) vorgesehen ist, in die eine Reinigungsmittelkartusche (56, 56', 72) einsetzbar ist,
- wobei zusätzlich zu der Reinigungsmittelkartusche (56, 56', 72) eine Klarspülmittelkartusche (62, 74) in die mindestens eine Aufnahme (52, 66) einsetzbar ist,
- die Reinigungsmittelkartusche (56, 56', 72) und die Klarspülmittelkartusche (62, 74) thermisch und/oder chemisch aktivierbar ist/sind, um darin enthaltenes Reinigungsmittel und Klarspülmittel in den Innenraum freizusetzen, und
- das in der Reinigungsmittelkartusche (56, 56', 72) enthaltene Reinigungsmittel und das in der Klarspülmittelkartusche (62, 74) enthaltene Klarspülmittel spätestens bis zum Ende eines Reinigungszyklus weitgehend rückstandsfrei freisetzbar sind,
- wobei die Aufnahme (52, 66) für die Klarspülmittelkartusche (62, 74) auf einem Niveau oberhalb der Aufnahme (58, 66) für die Reinigungsmittelkartusche (56, 72) angeordnet ist, so dass die Klarspülmittelkartusche (62, 74) erst bei Erreichen eines höheren Flüssigkeitsspiegels aktivierbar ist, als zur Auflösung der Reinigungsmittelkartusche (56, 72) erforderlich ist,
oder
- wobei zumindest der Aufnahme (52, 58) für die Reinigungsmittelkartusche (56) oder die Klarspülmittelkartusche (62) Sprühmittel (48, 50) zugeordnet sind, die ein gezieltes Ansprühen der Kartusche erlauben.

2. Ofen nach Anspruch 1, **dadurch gekennzeichnet, dass** die Reinigungsmittelkartusche (56, 56', 72), der Ort der Anbringung der mindestens einen Aufnahme (52, 66) für eine Reinigungsmittelkartusche (52, 66), die Mittel (22, 30, 38, 48, 50) zum Zuführen, Umwälzen und Ablassen, die Steuereinrichtung (64) und die Heizeinrichtung (76, 78) derart aufeinander abgestimmt sind, dass das in der Reinigungsmittelkartusche (56, 56', 72) enthaltene Reinigungsmittel während eines Reinigungszyklus weitgehend rückstandsfrei freisetzbar ist.

3. Ofen nach Anspruch 1 oder 2, **dadurch gekennzeichnet, dass** die Klarspülmittelkartusche (62, 74), der Ort der Anbringung der Aufnahme (58, 66) für eine Klarspülmittelkartusche (62, 74), die Mittel (22, 30, 38, 48, 50) zum Zuführen, Umwälzen und Ablassen, die Steuereinrichtung (64) und die Heizeinrichtung (76, 78) derart aufeinander abgestimmt sind, dass das in der Klarspülmittelkartusche (62, 74) enthaltene Klarspülmittel während eines Reinigungszyklus weitgehend rückstandsfrei freisetzbar ist.

4. Ofen nach einem der vorhergehenden Ansprüche, **dadurch gekennzeichnet, dass** die Reinigungsmittelkartusche (56, 56', 72), die Klarspülmittelkartusche (62, 74), der Ort der Anbringung der Aufnahmen (52, 58, 66), die Mittel (22, 30, 38, 48, 50) zum Zuführen, Umwälzen und Ablassen, die Steuereinrichtung (64) und die Heizeinrichtung (76, 78) derart aufeinander abgestimmt sind, dass während eines Reinigungszyklus zunächst das Reinigungsmittel und danach das Klarspülmittel freigesetzt wird.

5. Ofen nach einem der vorhergehenden Ansprüche, **dadurch gekennzeichnet, dass** die mindestens eine Aufnahme (52, 58, 66) als Behälter mit mindestens einer Austrittsöffnung (54, 60, 68) ausgebildet ist.

6. Verfahren zum Reinigen des Innenraums eines Ofens (10) zur Wärmebehandlung von Lebensmitteln, bei dem der Innenraum (14) des Ofens (10) während eines Reinigungszyklus mit einer Reinigungsflüssigkeit gereinigt wird und zum Ende des Reinigungszyklus mit Spülflüssigkeit, vorzugsweise mit Wasser, gespült wird, **dadurch gekennzeichnet, daß**
- wobei für jeweils einen Reinigungszyklus eine Reinigungsmittelkartusche (56, 56', 72) in mindestens eine Aufnahme (52, 58, 66) eingesetzt wird,
- wobei zusätzlich zu der Reinigungsmittelkartusche (56, 56', 72) eine Klarspülmittelkartusche (62, 74) in die mindestens eine Aufnahme (52, 66) eingesetzt wird,
- wobei die Reinigungsmittelkartusche (56, 56', 72) und die Klarspülmittelkartusche (62, 74) während des Reinigungszyklus zur Freigabe von Reinigungsmittel und zur Freigabe von Klarspülmittel derart thermisch und/oder chemisch aktiviert werden, daß darin enthaltenes Reinigungsmittel und Klarspülmittel spätestens bis zum Ende des Spülvorgangs weitgehend rückstandsfrei freigesetzt werden,
- wobei während des Reinigungszyklus der Innenraum (14) mit Flüssigkeit (25, 25') gespült wird, wobei der Boden (20) des Innenraums (14) vollständig mit Flüssigkeit bedeckt ist und die Tür (16) abgedichtet ist und wobei in einem ersten Reinigungsschritt lediglich die Reinigungsmittelkartusche (56, 56', 72) zur Freisetzung von Reinigungsmittel aktiviert wird, und wobei bei einem nachfolgenden Klarspülschritt der Flüssigkeitsspiegel auf ein höheres Niveau gebracht wird, wodurch die Klarspülmittelkartusche (62, 74) erst beim Klarspülschritt zur Freigabe von Klarspülmittel aktiviert wird,
oder
wobei zumindest die Klarspülmittelkartusche (62) gezielt mit Fluid beaufschlagt wird, so dass die Klarspülmittelkartusche (62) erst während eines Klarspülschrittes zur Freigabe von Klarspülmittel aktiviert wird, nicht jedoch bei vorausgehenden Schritten des Reinigungszyklus.

## Claims

1. A furnace (10) for the treatment of food comprising a cleaning system having:
- an interior room (14) which can be closed by means of a door (16),
- a heating device (76, 78) for heating the interior room (14),
- means (22, 30, 38, 48, 50) for feeding and circulating fluid within the interior room (14) and for releasing from the interior room (14),
- a control device (64) for controlling a cleaning cycle and being coupled with the means (22, 30, 38, 48, 50) for feeding, circulating and releasing,
**characterized in that**
- at least one support (52, 66) is provided into which a cleaning cartridge (56, 56', 72) can be placed,
- wherein in addition to the cleaning cartridge (56, 56', 72) a clear rinsing cartridge (62, 74) can be placed into one support,
- the cleaning cartridge (56, 56', 72) and the clear rinsing cartridge (62, 74) can be activated thermally and/or chemically for releasing cleaning agent and clear rinsing agent into the interior room, and
- the cleaning agent contained within the cleaning cartridge (56, 56', 72) and the clear rinsing agent contained within the clear rinsing cartridge (62, 74) can be released substantially without any residuals at the latest by the end of the cleaning cycle,
- wherein the support (52, 66) for the clear rinsing cartridge (62, 74) is arranged at a level above the support (58, 66) for the cleaning cartridge (56, 72) so that the clear rinsing cartridge (62, 74) can only be activated when reaching a higher liquid level than necessary for dissoluting the clear rinsing cartridge (56, 72),
or
- wherein spraying means (48, 50) are assigned at least to the support (52, 58) for the cleaning cartridge (56) or the clear rinsing cartridge (62), so as to allow a selective spraying of the cartridge.

2. The furnace according to claim 1, **characterized in that** the cleaning cartridge (56, 56', 72), the location of the placement of the at least one support (52, 66) for the cleaning cartridge (52, 66), the means (22, 30, 38, 48, 50) for feeding, circulating and releasing, the control device (64) and the heating device (76, 78) are adjusted to each other so that during one cleaning cycle the cleaning agent contained within the cleaning cartridge (56, 56', 72) will be released substantially without any residuals.

3. The furnace according to claim 1 or 2, **characterized in that** the clear rinsing cartridge (62, 74), the location of the placement of the support (58, 66) for a clear rinsing cartridge (62, 74), the means (22, 30, 38, 48, 50) for feeding, circulating and releasing, the control device (64) and the heating device (76, 78) are adjusted to each other so that during one cleaning cycle the clear rinsing agent contained within the clear rinsing cartridge (62, 74) can be released substantially without any residuals.

4. The furnace according to any of the preceding claims, **characterized in that** the cleaning cartridge (56, 56', 72), the clear rinsing cartridge (72, 74), the locations of the placements of the supports (52, 58, 66), the means (22, 30, 38, 48, 50) for feeding, circulating and releasing, the control device (64) and the heating device (76, 78) are adjusted to each other so that during one cleaning cycle in the beginning the cleaning agent and thereafter the clear rinsing agent are released.

5. The furnace according to any of the preceding claims, **characterized in that** the at least one support (52, 58, 66) is configured as a container having at least one release opening (54, 60, 68).

6. A process for cleaning an interior room of a furnace (10) for the treatment of food, wherein the interior room (14) of the furnace (10) is cleaned during a cleaning cycle by means of a cleaning liquid and at the end of the cleaning cycle is rinsed with a rinsing liquid, preferably water, **characterized in that**
- for each cleaning cycle one cleaning cartridge (56, 56', 72) is placed within at least one support (52, 58, 66),
- wherein in addition to the cleaning cartridge (56, 56', 72) a clear rinsing cartridge (62, 74) is placed within the at least one support (52, 66),
- wherein the cleaning cartridge (56, 56', 72) and the clear rinsing cartridge (62, 74) during the cleaning cycle are activated thermally and/or chemically for releasing cleaning agent and for releasing clear rinsing agent so that cleaning and clear rinsing agents contained therein are released substantially without any residuals at the latest by the end of the rinsing step,
- wherein during the cleaning cycle the interior room (14) is rinsed with liquid (25, 25'), wherein the bottom (20) of the interior room (14) is fully covered with liquid and the door (16) is sealed, and wherein in a first cleaning step only the cleaning cartridge (56, 56', 72) is activated for releasing cleaning agent, and wherein in a subsequent clear rinsing step the liquid level is increased to a higher level, whereby the clear rinsing cartridge (62, 74) is only activated during the clear rinsing step for releasing clear rinsing agent,
or
- wherein at least the clear rinsing cartridge (62) is selectively treated with liquid so that the clear rinsing cartridge (62) is only activated during a clear rinsing step for releasing clear rinsing agent, but not during the preceding steps of the cleaning cycle.

## Revendications

1. Four (10) pour le traitement thermique d'aliments, comprenant un système de nettoyage, comprenant :
- un espace interne (14) qui peut être fermé au moyen d'une porte (16),
- un dispositif de chauffage (76, 78) pour chauffer l'espace interne (14),
- des moyens (22, 30, 38, 48, 50) pour acheminer et faire circuler du fluide dans l'espace interne (14) et pour l'évacuer hors de l'espace interne (14),
- un dispositif de commande (64) qui est accouplé aux moyens (22, 30, 38, 48, 50) pour acheminer, faire circuler et évacuer en vue de la commande d'un cycle de nettoyage,
**caractérisé en ce que**
- au moins un logement (52, 66) est prévu, dans lequel peut être insérée une cartouche d'agent de nettoyage (56, 56', 72),
- une cartouche d'agent de rinçage clair (62, 74) pouvant être insérée en plus de la cartouche d'agent de nettoyage (56, 56', 72) dans l'au moins un logement (52, 66),
- la cartouche d'agent de nettoyage (56, 56', 72) et la cartouche d'agent de rinçage clair (62, 74) pouvant être activées thermiquement et/ou chimiquement, afin de libérer dans l'espace interne l'agent de nettoyage et l'agent de rinçage clair contenus dans celles-ci, et
- l'agent de nettoyage contenu dans la cartouche d'agent de nettoyage (56, 56', 72) et l'agent de rinçage clair contenu dans la cartouche d'agent de rinçage clair (62, 74) pouvant être libérés au plus tard à la fin d'un cycle de nettoyage essentiellement sans résidus,
- le logement (52, 66) pour la cartouche d'agent de rinçage clair (62, 74) étant disposé à un niveau au-dessus du logement (58, 66) pour la cartouche d'agent de nettoyage (56, 72), de telle sorte que la cartouche d'agent de rinçage clair (62, 74) puisse être activée seulement après l'obtention d'un niveau de liquide plus élevé que celui nécessaire pour le déclenchement de la cartouche d'agent de nettoyage (56, 72),
ou
- au moins le logement (52, 58) pour la cartouche d'agent de nettoyage (56) ou la cartouche d'agent de rinçage clair (62) étant associé à des moyens de pulvérisation (48, 50) qui permettent une pulvérisation spécifique de la cartouche.

2. Four selon la revendication 1, **caractérisé en ce que** la cartouche d'agent de nettoyage (56, 56', 72), le lieu de montage de l'au moins un logement (52, 66) pour une cartouche d'agent de nettoyage (52, 66), les moyens (22, 30, 38, 48, 50) pour acheminer, faire circuler et évacuer, le dispositif de commande (64) et le dispositif de chauffage (76, 78) sont adaptés les uns aux autres de telle sorte que l'agent de nettoyage contenu dans la cartouche d'agent de nettoyage (56, 56', 72) puisse être libéré essentiellement sans résidus pendant un cycle de nettoyage.

3. Four selon la revendication 1 ou 2, **caractérisé en ce que** la cartouche d'agent de rinçage clair (62, 74), le lieu de montage du logement (58, 66) pour une cartouche d'agent de rinçage clair (62, 74), les moyens (22, 30, 38, 48, 50) pour acheminer, faire circuler et évacuer, le dispositif de commande (64) et le dispositif de chauffage (76, 78) sont adaptés les uns aux autres de telle sorte que l'agent de rinçage clair contenu dans la cartouche d'agent de rinçage clair (62, 74) puisse être libéré essentiellement sans résidus pendant un cycle de nettoyage.

4. Four selon l'une quelconque des revendications précédentes, **caractérisé en ce que** la cartouche d'agent de nettoyage (56, 56', 72), la cartouche d'agent de rinçage clair (62, 74), le lieu de montage des logements (52, 58, 66), les moyens (22, 30, 38, 48, 50) pour acheminer, faire circuler et évacuer, le dispositif de commande (64) et le dispositif de chauffage (76, 78) sont adaptés les uns aux autres de telle sorte que tout d'abord l'agent de nettoyage et ensuite l'agent de rinçage clair soient libérés pendant un cycle de nettoyage.

5. Four selon l'une quelconque des revendications précédentes, **caractérisé en ce que** l'au moins un logement (52, 58, 66) est réalisé sous forme de récipient ayant au moins une ouverture de sortie (54, 60, 68).

6. Procédé de nettoyage de l'espace interne d'un four (10) pour le traitement thermique d'aliments, dans lequel l'espace interne (14) du four (10), pendant un cycle de nettoyage, est nettoyé avec un liquide nettoyage et est rincé avec un liquide de rinçage, de préférence avec de l'eau, à la fin du cycle de nettoyage, **caractérisé en ce que**
- pour un cycle de nettoyage respectif, une cartouche d'agent de nettoyage (56, 56', 72) est insérée dans au moins un logement (52, 58, 66),
- une cartouche d'agent de rinçage clair (62, 74) insérée en plus de la cartouche d'agent de nettoyage (56, 56', 72) dans l'au moins un logement (52, 66),
- la cartouche d'agent de nettoyage (56, 56', 72) et la cartouche d'agent de rinçage clair (62, 74) pendant le cycle de nettoyage pour libérer l'agent de nettoyage et pour libérer l'agent de rinçage clair étant activées thermiquement et/ou chimiquement de telle sorte que l'agent de nettoyage et l'agent de rinçage clair contenus dans celles-ci soient libérés essentiellement sans résidus au plus tard à la fin de l'opération de rinçage,
- pendant le cycle de nettoyage, l'espace interne (14) étant rincé avec du liquide (25, 25'), le fond (20) de l'espace interne (14) étant entièrement recouvert de liquide et la porte (16) étant fermée hermétiquement et dans une première étape de nettoyage, seulement la cartouche d'agent de nettoyage (56, 56', 72) étant activée pour libérer l'agent de nettoyage, et dans une étape de rinçage clair subséquente, le niveau de liquide étant amené à un niveau plus élevé de sorte que la cartouche d'agent de rinçage clair (62, 74) soit activée seulement lors de l'étape de rinçage clair en vue de libérer l'agent de rinçage clair,
ou
au moins la cartouche d'agent de rinçage clair (62) étant sollicitée de manière spécifique avec du fluide de telle sorte que la cartouche d'agent de rinçage clair (62) soit activée seulement pendant une étape de rinçage clair en vue de libérer l'agent de rinçage clair, mais pas lors des étapes précédentes du cycle de nettoyage.
